# EUROPÄISCHE PATENTSCHRIFT

(11) **EP 2 111 359 B1**
(45) Veröffentlichungstag und Bekanntmachung des Hinweises auf die Patenterteilung: **27.03.2013**
(21) Anmeldenummer: 07856719.5
(22) Anmeldetag: 14.12.2007
(51) Int. Cl.: B65C 9/16, B65C 9/22

(54) **ETIKETTIERAGGREGAT**
LABELING DEVICE
GROUPE D'ÉTIQUETAGE

(30) Priorität: 18.01.2007 DE 102007002675
(43) Veröffentlichungstag der Anmeldung: 28.10.2009
(73) Patentinhaber: KHS GmbH, 44143 Dortmund (DE)
(72) Erfinder: KAHLISCH, Paul-Gerhard, 58730 Fröndenberg (DE)
(86) Internationale Anmeldenummer: PCT/EP2007/010977
(87) Internationale Veröffentlichungsnummer: WO 2008/086870

(56) Entgegenhaltungen:
- WO-A-01/94211
- WO-A-93/08082
- DE-A1- 1 807 524
- JP-A- 9 285 759

## Beschreibung

Die Erfindung bezieht sich auf ein Etikettieraggregat gemäß Oberbegriff Patentanspruch 1 und wie aus der WO 01942 11 bekannt.

Etikettieraggregate für Etikettiermaschinen, insbesondere auch für solche umlaufender Bauart zum Etikettieren von Flaschen oder dergleichen Behälter mit Etiketten, insbesondere auch solchen aus Papier, unter Verwendung von Kaltleim sind bekannt. Derartige Aggregate umfassen grundsätzlich wenigstens einen um eine vertikale Aggregatachse umlaufend antreibbaren Paletten- oder Leimsegmentträger, an welchem mehrere jeweils wenigstens eine Etikettenaufnahme- oder -anlagefläche bildende Etikettenpaletten oder Leimsegmente vorgesehen sind, und zwar jeweils gesteuert schwenkbar um eine eigene Schwenkachse. Beim Etikettieren werden die Leimsegmente bei jedem Umlauf des Leimsegmentträgers zunächst an einer Beleimungsstation zur Erzeugung eines Leimauftrags auf ihrer Etikettenanlagefläche und anschließend an einer Etikettenabgabestation vorbeibewegt, und zwar zur Übernahme jeweils wenigstens eines Etiketts, welches dann mit seiner Rückseite an einer mit dem Leimauftrag versehenen Etikettenanlagefläche haftet und hierdurch an seiner Rückseite zugleich auch beleimt wird. Über einen Greiferzylinder werden die beleimten Etiketten jeweils an die an dem Etikettieraggregat vorbeibewegten Behälter übergeben.

Das Beleimen der Leimsegmente bzw. deren Etikettenanlageflächen erfolgt an der Beleimungsstation herkömmlicher Etikettenaggregate über eine umlaufend angetriebene Leimwalze, deren krelszylinderförmige Umfangsfläche mittels einer Leimauftragsleiste mit einem Leimfilm versehen wird. Diese Leimwalzen sind konstruktiv aufwendig und teuer. Weiterhin unterliegen sie einer hohen Abnutzung und verursachen außerdem erhebliche Verschmutzungen des Etikettieraggregates sowie der Etikettiermaschine durch Verspritzen von Leim.

Aufgabe der Erfindung ist es, ein Etikettieraggregat zum Etikettieren von Flaschen oder dergleichen mit Etiketten unter Verwendung von Kaltleim aufzuzeigen, welches diese Nachteile vermeidet. Zur Lösung dieser Aufgabe ist ein Etikettieraggregat entsprechend dem Patentanspruch 1 ausgebildet.

Bei dem erfindungsgemäßen Etikettieraggregat erfolgt der Leimauftrag auf das wenigstens eine Leimsegmente bzw. auf dessen Etikettenanlagefläche direkt über wenigstens eine an der Bewegungsbahn dieser Etikettenanlagefläche angeordnete Leimauftragsdüse, und zwar ohne die Verwendung einer Leimwalze. Die aus den Leimwalzen bekannter Etikettieraggregate resultierenden Nachtelle und Kosten sind somit bei der Erfindung vermieden.

Weiterbildungen der Erfindung sind Gegenstand der Unteransprüche. Die Erfindung wird Im Folgenden anhand der Figuren an einem Ausführungsbelsplei näher erläutert. Es zeigen:
- Fig. 1: in vereinfachter Darstellung und in Seitenansicht einen mit einem Etikett versehenen Behälter in Form einer Flasche;
- Fig. 2: in schematischer Darstellung und in Draufsicht ein Etikettieraggregat gemäß der Erfindung zusammen mit einer Teilderstellung eines Rotors einer Etikettiermaschine umlaufender Bauart;
- Fig. 3 u. 4 in: vereinfachter perspektivischer Darstellung zwei unterschiedliche Leimauftragsdüsen zur Verwendung bei dem Etikettieraggregat der Figur 2;
- Fig. 5: eine Draufsicht auf die Leimauftragsdüse der Figur 4;
- Fig. 6: eine weitere Leimauftragsdüse zur Verwendung bei dem Etikettieraggregat der Figur 2.

In den Figuren ist 1 der Rotor eine Etikettiermaschine 2 umlaufender Bauart zum Etikettieren von Flaschen 3 oder dergleichen Behälter mit Etiketten 4 (z.B. aus Papier) unter Verwendung von Kaltleim. Am Umfang des um eine vertikale Maschinenachse umlaufend angetriebenen Rotors 1 (Pfeil A der Figur 2) sind in bekannter Welse mehrere Behälter- oder Flaschenteller 5 vorgesehen, auf denen während des Etikettierens die Flaschen 3 aufrecht stehend angeordnet an dem in der Figur 2 allgemein mit 6 bezeichneten Etikettieraggregat vorbeibewegt werden, welches u. a. einen, nur start vereinfacht dargestellten Greiferzylinder 7 sowie einen Paletten- oder Leimsegmentträger 8 aufweist. Der Greiferzylinder 7 sowie der Leimsegmentträger 8 sind während des Etikettierens ebenfalls um Jeweils eine vertikale Achse parallel zur Achse des Rotors 1 umlaufend angetrieben, und zwar synchron mit dem Rotor 1 in der Weise, dass der Greiferzylinder gegenläufig zur Drehrichtung des Rotors 1, d.h. In Richtung des Pfeils B und der Leimsegmentträger 8 gegenläufig zum Greiferzylinder 7, d.h. in Richtung des Pfeils C umlaufen. Am Umfang des Leimsegmentträger 8 sind mehrere Etikettenpaletten oder Leimsegmente 9 vorgesehen, die jeweils um eine eigene Achse 10 parallel zur vertikalen Drehachse des Leimsegmentträger 8 gesteuert schwenkbar sind, und zwar bei umlaufend angetriebenen Leimsegmentträger 8 z.B. durch wenigstens eine nicht dargestellte Steuerkurve. Die gesteuerte Dreh- oder Schwenkbewegung der Leimsegmente 9 um ihre Achsen 10 ist in der Figur 2 mit dem Doppelpfeil D angedeutet.

An der bezogen auf die Achsen 10, die jeweils in gleichen Winkelabständen um die vertikale Drehachse des Leimsegmentträgers 8 verteilt vorgesehen sind und den selben radialen Abstand von der Leimsegmentträgerachse aufweisen, sind die Leimsegmente 9 an ihrer radial außen liegenden Seite mit einer Etikettenanlagefläche 11 ausgebildet. Jede Etikettenanlagefläche 11 ist in Form einer Teilfläche eines Kreiszylinders um eine Achse parallel zur Schwenkachse 10 konvex gekrümmt.

An der Bewegungsbahn der Leimsegmente 9 sind eine Beleimungsstation 12 sowie ein Etikettenmagazin 13 vorgesehen, wobei letzteres in Drehrichtung C auf die Beleimungsstation 12 erfolgt.

Beim Etikettieren erfolgt in bekannter Weise bei umlaufendem Rotor 1, umlaufendem Greiferzylinder 7 und umlaufendem Leimsegmentträger 8 auf die Etikettenanlagefläche 11 jedes an der Beleimungsstation 12 vorbeibewegten Leimsegmentes ein Kaltleimauftrag. Anschließend wird mit der beleimten Etikettenanlagefläche 11 das jeweils erste, im Etikettenmagazin 13 bereitstehende Etikett an seiner Rückseite entnommen und dabei beleimt. Jedes Beleimte Etikett wird dann über den Grelferzylinder 7 an die Jeweilige, auf einem Flaschenteller 5 aufstehende und an dem Etikettieraggregat 6 vorbeibewegte Flasche übergeben und anschließend gegebenenfalls auch unter Drehen des Flaschentellers 5 und damit der betreffenden Flasche 3 um ihre vertikale Flaschenachse sowie durch nicht dargestellte Andrück- und Anbürstelement an die jeweilige Flasche 3 angedrückt.

Das Schwenken der Leimsegmente 9 um ihre Achsen 10 ist beim Vorbeibewegen an der Beleimungsstation 12 sowie auch beim Vorbeibewegen am Etikettenmagazin so gesteuert, dass sich durch die Überlagerung dieser Schwenkbewegung (Doppelpfeil D) und der Drehbewegung des Leimsegmentträgers 8 (Pfeil C) eine resultierende Bewegung für die jeweilige Etikettenenlagefläche 11 ergibt, die ein optimales Beleimen dieser Fläche sowie auch ein optimales Entnehmen der Etiketten aus dem Etikettenmagazin 13 erreicht werden, beispielsweise durch Abwälzen der jeweiligen Etikettenanlagefläche 11 auf dem ersten im Etikettenmagazin 13 bereitstehenden Etikett 4.

Eine Besonderheit des Etikettieraggregats 6 bzw. der Beleimungsstation 12 besteht erfindungsgemäß darin, dass der Leimauftrag auf die Etikettenenlageflächen 11 direkt über wenigstens eine Leimauftragsdüse 14 erfolgt, an welcher die Leimsegmente 9 mit ihrer Etikettenanlagefläche 11 vorbeibewegt werden.

Die Leimauftragsdüse 14 ist dabei so ausgebildet, dass zumindest derjenige Teil der Etikettenanlagefläche 11 einen Leimauftrag erhält, der von dem anschließend aus dem Etikettenmagazin 13 entnommenen Etikett 4 abgedeckt wird.

Die Versorgung der Leimauftragsdüse 14 mit dem Etikettenleim (Kaltleim) erfolgt aus einem Sammeltank 15 über eine Leimpumpe 16. Bei der dargestellten Ausführungsform ist die Leimauftragsdüse 14 weiterhin mit einem Rücklauf versehen, der über eine Leitung 17 mit dem Sammelbehälter 15 verbunden ist, sodass für eine störungsfreie Arbeitsweise des Etikettieraggregates 6 über die Leimpumpe 16 eine Leimmenge an die Leimauftragsdüse 14 gefördert wird, die größer ist als die auf die Leimsegmente 9 ausgebrachte Leimmenge. Bevorzugt Ist die Leimauftragsdüse 14 weiterhin synchron mit dem Umlauf des Leimsegmentträgers 8 so gesteuert, dass über die Leimauftragsdüse 14 nur dann Leim ausgebracht wird, wenn sich die Etikettenanlagefläche 11 eines Leimsegmentes 9 im Wirkungsbereich dieser Düse befindet.

Die Figur 3 zeigt die Leimauftragsdüse 14 nochmals in perspektivischer Einzeldarstellung. Die Leimauftragsdüse 14 ist als Spaltdüse mit einer schmalen bzw. leistenartigen und eine Vielzahl von Düsenöffnungen 18 aufweisenden Vorderseite 14.1 ausgebildet, welche die den Leimauftrag bewirkende Düsenseite oder -fläche bildet und beim Beleimen der jeweiligen Etikettenanlagefläche 11 möglichst dicht benachbart liegt, wobei die von den Düsenöffnungen 18 gebildete Reihe In vertikaler Richtung oder im Wesentlichen In vertikaler Richtung parallel zur Achse des Leimsegmentträgers 8 orientiert ist.

Die Figuren 4 und 5 zeigen eine Leimauftragsdüse 14a, die anstelle der Leimauftragsdüse 14 in der Beleimungsstation 12 verwendet werden kann. Die Leimauftragsdüse 14a unterscheidet sich von der Leimauftragsdüse 14 im Wesentlichen nur dadurch, dass die Düsenvorderseite 14a.1 breiter ausgebildet ist und die Düsenöffnungen 18 dort beispielsweise in mehreren parallelen Reihen, d. h. bei der dargestellten Ausführungsform in vier parallelen vertikalen oder im Wesentlichen vertikalen Reihen angeordnet sind. Weiterhin ist die Düsenvorderseite 14a.1 konkav gewölbt, und zwar angepasst an die Bewegungsbahn, auf der sich die Etikettenanlageflächen 11 an der ihnen benachbarten Düsenvorderseite 14a.1 vorbeibewegen. Die Krümmung der Düsenvorderseite 14a.1 entspricht dabei beispielsweise einer Kreiszylinderfläche mit einem Radius, welcher beispielsweise gleich oder im Wesentlichen gleich dem radialen Abstand ist, den die Düsenvorderseite 14a.1 von der vertikalen Drehachse des Leimsegmentträgers 8 aufweist.

Beispielsweise durch entsprechende Ausbildung der Düserlöffnungen 18 und/oder durch entsprechende Steuerung der Leimpumpe 16 und/oder durch entsprechende Steuerung der Leimausgabe aus jeder einzelnen Düsenöffnung 18 kann erreicht werden, dass sich an der Düsenvorderseite 14a.1 ein Leimfilm bildet, der dann durch zumindest teilweises Übertragen auf die vorbeibewegte Etikettenanlagefläche 11 dort den erforderlichen Leimauftrag bewirkt.

Auch gehört es zum Umfang der vorliegenden Erfindung, zumindest eine Düsenöffnung 18, bzw. die Leimabgabe aus dieser mindestens einen Düsenöffnung 18 separat und unabhängig von den anderen Düsenöffnungen 19 steuerbar auszuführen, wobei beispielsweise Abgabemengen, Abgabedauer, Abgabezeitpunkte und/oder Abgabeintensität gesteuert oder geregelt vorgegeben werden können. Durch die Möglichkeit zur gezielten Ansteuerung mindestens einer Düsenöffnung 18 wird es ermöglicht, die Leimabgabe durch die Beleimungsstation 12 in geeigneter Art und Weise auch an verschiedenste Etikettieraufgaben anzupassen.

Dabei ist es z.B. auch vorgesehen, den Leim gesteuert in der Form von Spritzpunkten auf die Etikettenanlagefläche aufzubringen, wobei durch diese Spritzpunkte gezielt und ausschließlich die Etikettenanlagefläche 11 der Leimsegmente 9 mit Leim versehen wird, und Verschmutzungen weitestgehend vermieden werden.

Die Erfindung wurde voranstehend an Ausführungsbeispielen beschrieben. Es versteht sich, dass zahlreiche Änderungen sowie Abwandlungen möglich sind.

### Bezugszeichenliste

- 1: Rotor
- 2: Etikettlermaschine
- 3: Flasche
- 4: Etikett
- 5: Flaschenteller
- 6: Etikettieraggregat
- 7: Greiferzylinder
- 8: Paletten- oder Leimsegmentträger
- 9: Etikettenpalette oder Leimsegment
- 10: Schwenkachse der Leimsegmente
- 11: Etikettenanlagefläche
- 12: Beleimungsstation
- 13: Etikettenmagazin
- 14, 14a, 14b: Leimauftragsdüse
- 14.1, 14a,1: Düsenvorderseite
- 15: Sammelbehälter für Leim
- 16: Leimpumpe
- 17: Rückleitung
- 18: Düsenöffnung
- 19: Transferrolle
- 20: Lelmauftragelement

- A: Drehrichtung des Rotors 1
- B: Drehrichtung des Greiferzylinders 7
- C: Drehrichtung des Paletten- oder Leimsegmentträgers
- D: gesteuerte Schwenk- oder Drehbewegung der Etikettenpaletten
- bzw.: Leimsegmente

## Patentansprüche

1. Etikettieraggregat zur Verwendung bei Etikettiermaschinen (2) zum Etikettieren von Flaschen (3) oder dergleichen Behälter mit Etiketten (4) unter Verwendung von Kaltleim, mit wenigstens einem um eine Aggregatachse umlaufend antreibbaren, zugleich auch um eine radial gegenüber der Aggregatachse versetzte Schwenkachse (10) gesteuert schwenkbaren und eine Etikettenanlagefläche (11) bildenden Leimsegment (9), mit einer an einer Umlaufbahn der Etikettenanlagefläche (11) des wenigstens einen Leimsegmentes (9) vorgesehenen Beleimungsstation (12) sowie mit wenigstens einer ebenfalls an der Umlaufbahn der Etikettenanlagefläche (11) des wenigstens einen Leimsegmentes (9) vorgesehenen Etikettenabgabestation (13) zur Abgabe der Etiketten (4) an die jeweils vorbeibewegte Etikettenanlagefläche (11), wobei die Beleimungsstation (12) zumindest eine Leimauftragsdüse (14, 14a, 14b) an der Bewegungsbahn der Etikettenanlagefläche (11) des wenigstens einen Leimsegmentes (9) zum direkten Aufbringen des Leims auf die jeweils vorbeibewegte Etikettenanlagefläche (11) aufweist, **gekennzeichnet durch** Mittel zur Steuerung der Leimabgabe in der Form, dass zumindest eine Düsenöffnung (18) und/oder die Leimabgabe aus dieser mindestens einen D¨µusenöffnung (18) separat und unabhängig von anderen steuerbar oder regelbar ist.

2. Etikettieraggregat nach Anspruch 1, **dadurch gekennzeichnet, dass** die wenigstens eine Leimauftragsdüse (14, 14a, 14b) mit einer den Leimauftrag bewirkenden Düsenfläche (14.1, 14a.1, 19) der Bewegungsbahn der wenigstens einen Etikettenanlagefläche (11) unmittelbar benachbart liegt.

3. Etikettieraggregat nach Anspruch 1 oder 2, **dadurch gekennzeichnet, dass** sich die Etlkettenanlagefläche (11) des wenigstens einen Leimsegments (9) auf der den Leimauftrag bewirkenden Düsenfläche (14.1, 14a.1, 19) abwälzt.

4. Etikettieraggregat nach einem der vorhergehenden Ansprüche, **dadurch gekennzeichnet, dass** die wenigstens eine Leimauftragsdüse (14, 14a) als Schlitz- oder Spaltdüse mit wenigstens einer Düsenöffnung ausgebildet ist, die sich in einer Achsrichtung quer, beispielsweise senkrecht oder annähernd senkrecht zu einer Bewegungsrichtung erstreckt, in der die Etikettenanlagefläche (11) des wenigstens einen Leimsegmentes (9) an der Leimauftragsdüse (14) vorbeibewegt wird.

5. Etikettenaggregat nach einem der vorhergehenden Ansprüche, **dadurch gekennzeichnet, dass** die Leimauftragsdüse (14, 14a) mehrere Düsenöffnungen (18) aufweist.

6. Etikettieraggregat nach Anspruch 5, **dadurch gekennzeichnet, dass** die Düsenöffnungen (18) in wenigstens einer, vorzugsweise in mehreren Reihen vorgesehen sind, die in einer Achsrichtung quer, beispielsweise senkrecht oder annähernd senkrecht zur Bewegungsrichtung orientiert ist, in der die Etikettenanlagefläche (11) des wenigstens einen Leimsegmentes (9) an der Leimauftragsdüse (14, 14a) vorbeibewegt wird.

7. Etikettieraggregat nach einem der vorhergehenden Ansprüche, **dadurch gekennzeichnet, dass** die der Bewegungsbahn der Etikettenanlagefläche (11) des wenigstens einen Leimsegmentes (9) benachbarte Düsenfläche (14a.1) in ihrer Form dieser Bewegungsbahn angepasst gewölbt, vorzugsweise konkav gewölbt ist.

8. Etikettieraggregat nach einem der vorhergehenden Ansprüche, **dadurch gekennzeichnet, dass** die wenigstens eine Leimauftragsdüse (14, 14a, 14b) über eine, eine Leimpumpe (16) aufweisende Verbindung an einen Versorgungs- oder Sammelbehälter (15) für den Leim angeschlossen ist.

9. Etikettieraggregat nach Anspruch 8, **dadurch gekennzeichnet, dass** die wenigstens eine Leimauftragsdüse (14, 14a, 14b) einen Überlauf aufweist, der über eine Rückleitung (17) mit dem Sammel- oder Versorgungsbehälter (15) verbunden ist.

10. Etikettieraggregat nach einem der vorhergehenden Ansprüche, **gekennzeichnet durch** Mittel, mit denen die Leimabgabe an der wenigstens einen Leimauftragsdüse (14, 14a) der Beleimungsstation (12) steuerbar ist.

11. Etikettieraggregat nach Anspruch 10, **dadurch gekennzeichnet, dass** Leimabgabe derart steuerbar sind, dass sie jeweils nur beim Vorbeibewegen der Etikettenanlagefläche (11) des wenigstens einen Leimsegmentes erfolgt.

12. Etikettieraggregat nach einem der vorhergehenden Ansprüche, **gekennzeichnet durch** Mittel zur Steuerung der Leimabgabe in der Form, dass sich an der Düsenfläche (14a.1) ein an die Etikettenanlagefläche (11) übertragbarer Leimfilm ausbildet.

13. Etikettieraggregat nach einem der vorhergehenden Ansprüche, **dadurch gekennzeichnet, dass** die mindestens eine Düsenöffnung (18) und/oder die Leimabgabe aus dieser mindestens einen Düsenöffnung (18) separat hinsichtlich Abgabemengen und/oder Abgabedauer und/oder Abgabezeitpunkte und/oder Abgabeintensität steuerbar oder regelbar ist

14. Etikettieraggregat nach einem der vorhergehenden Ansprüche, **dadurch gekennzeichnet, dass** die Leimabgabe aus der mindestens einen Düsenöffnung (18) in der Form von Spritzpunkten erfolgt.

15. Etikettieraggregat nach einem der vorhergehenden Ansprüche, **dadurch gekennzeichnet, dass** an dem Leimsegmentträger (8) wenigstens zwei. Leimsegmente (9) vorgesehen sind.

## Claims

1. Labeling device for use in labeling machines (2) for labeling bottles (3) or similar containers with labels (4) using cold glue, comprising at least one glue segment (9) which can be driven in rotation about a device axis and at the same time can also be pivoted in a controlled manner about a swiveling axis (10) that is radially offset in relation to the device axis, and which forms a label contact surface (11), comprising a gluing station (12) which is provided on a circumferential path of the label contact surface (11) of the at least one glue segment (9), and comprising at least one label dispensing station (13) which is also provided on the circumferential path of the label contact surface (11) of the at least one glue segment (9) and is designed to dispense the labels (4) to the respectively passing label contact surface (11), wherein the gluing station (12) comprises at least one glue application nozzle (14, 14a, 14b) on the movement path of the label contact surface (11) of the at least one glue segment (9) for directly applying the glue to the respectively passing label contact surface (11), **characterized by** means for controlling the dispensing of glue so that at least one nozzle opening (18) and/or the dispensing of glue from said at least one nozzle opening (18) can be controlled or adjusted separately from and independently of others.

2. Labeling device according to claim 1, **characterized in that** the at least one glue application nozzle (14, 14a, 14b) is located with a nozzle surface (14.1, 14a.1, 19) that applies the glue directly adjacent to the movement path of the at least one label contact surface (11).

3. Labeling device according to claim 1 or 2, **characterized in that** the label contact surface (11) of the at least one glue segment (9) rolls over the nozzle surface (14.1, 14a.1, 19) that applies the glue.

4. Labeling device according to any one of the preceding claims, **characterized in that** the at least one glue application nozzle (14, 14a) is designed as a slotted nozzle or slit nozzle with at least one nozzle opening which extends in an axial direction transversely, for example perpendicularly or approximately perpendicularly, to a movement direction in which the label contact surface (11) of the at least one glue segment (9) is moved past the glue application nozzle (14).

5. Labeling device according to any one of the preceding claims, **characterized in that** the glue application nozzle (14, 14a) has a plurality of nozzle openings (18).

6. Labeling device according to claim 5, **characterized in that** the nozzle openings (18) are provided in at least one row, preferably in a plurality of rows, which is oriented in an axial direction transversely, for example perpendicularly or approximately perpendicularly, to the movement direction in which the label contact surface (11) of the at least one glue segment (9) is moved past the glue application nozzle (14, 14a).

7. Labeling device according to any one of the preceding claims, **characterized in that** the nozzle surface (14a.1) adjacent to the movement path of the label contact surface (11) of the at least one glue segment (9) is curved, preferably concavely curved, in a manner adapted in shape terms to said movement path.

8. Labeling device according to any one of the preceding claims, **characterized in that** the at least one glue application nozzle (14, 14a, 14b) is connected to a supply or storage container (15) for the glue via a connection having a glue pump (16).

9. Labeling device according to claim 8, **characterized in that** the at least one glue application nozzle (14, 14a, 14b) has an overflow which is connected to the storage or supply container (15) via a return line (17).

10. Labeling device according to any one of the preceding claims, **characterized by** means with which the dispensing of glue to the at least one glue application nozzle (14, 14a) of the gluing station (12) can be controlled.

11. Labeling device according to claim 10, **characterized in that** the dispensing of glue can be controlled in such a way that it takes place in each case only when the label contact surface (11) of the at least one glue segment is being moved past.

12. Labeling device according to any one of the preceding claims, **characterized by** means for controlling the dispensing of glue such that a glue film that can be transferred to the label contact surface (11) forms on the nozzle surface (14a.1).

13. Labeling device according to any one of the preceding claims, **characterized in that** the at least one nozzle opening (18) and/or the dispensing of glue from said at least one nozzle opening (18) can be controlled or adjusted separately with regard to dispensing quantities and/or dispensing durations and/or dispensing moments and/or dispensing intensity.

14. Labeling device according to any one of the preceding claims, **characterized in that** the dispensing of glue from the at least one nozzle opening (18) takes place in the form of injected dots.

15. Labeling device according to any one of the preceding claims, **characterized in that** at least two glue segments (9) are provided on the glue segment carrier (8).

## Revendications

1. Groupe d'étiquetage destiné à être utilisé dans des étiqueteuses (2) pour l'étiquetage de bouteilles (3) ou récipients similaires avec des étiquettes (4) en utilisant de la colle durcissable à froid, avec au moins un segment de colle (9) pouvant être entraîné de manière rotative autour d'un axe de groupe, pouvant aussi pivoter de manière commandée en même temps autour d'un axe de pivotement (10) décalé radialement par rapport à l'axe de groupe et formant une surface d'installation d'étiquette (11), avec un poste de collage (12) prévu sur une trajectoire de la surface d'installation d'étiquette (11) de l'au moins un segment de colle (9) ainsi qu'avec au moins un poste de distribution d'étiquette (13) prévu aussi sur la trajectoire de la surface d'installation d'étiquette (11) d'au moins un segment de colle (9) pour la distribution des étiquettes (4) sur la surface d'installation d'étiquette (11) passant respectivement devant, le poste de collage (12) présentant au moins une buse d'application de colle (14, 14a, 14b) sur la trajectoire de la surface d'installation d'étiquette (11) de l'au moins un segment de colle (9) pour l'application directe de la colle sur la surface d'installation d'étiquette (11) passant respectivement devant, **caractérisé par** des moyens de commande de la distribution de colle de manière à ce qu'au moins une ouverture de buse (18) et/ou la distribution de colle de cette au moins une ouverture de buse (18) puisse être commandée ou régulée séparément et indépendamment des autres.

2. Groupe d'étiquetage selon la revendication 1, **caractérisé en ce que** l'au moins une buse d'application de colle (14, 14a, 14b) avec une surface de buse (14.1, 14a.1, 19) provoquant l'application de colle se trouve directement contiguë à la trajectoire de l'au moins une surface d'installation d'étiquette (11).

3. Groupe d'étiquetage selon la revendication 1 ou 2, **caractérisé en ce que** la surface d'installation d'étiquette (11) d'au moins un segment de colle (9) roule sur la surface de buse (14.1, 14a.1, 19) provoquant l'application de colle.

4. Groupe d'étiquetage selon l'une quelconque des revendications précédentes, **caractérisé en ce que** l'au moins une buse d'application de colle (14, 14a) est réalisée comme une buse à fente ou fissure avec au moins une ouverture de buse qui s'étend dans un sens axial transversalement, par exemple perpendiculairement ou approximativement perpendiculairement à un sens de déplacement, dans lequel la surface d'installation d'étiquette (11) d'au moins un segment de colle (9) est déplacée devant la buse d'application de colle (14).

5. Groupe d'étiquetage selon l'une quelconque des revendications précédentes, **caractérisé en ce que** la buse d'application de colle (14, 14a) présente plusieurs ouvertures de buse (18).

6. Groupe d'étiquetage selon la revendication 5, **caractérisé en ce que** les ouvertures de buse (18) sont prévues en au moins une, de préférence en plusieurs rangées qui sont orientées dans un sens axial transversalement, par exemple perpendiculairement ou approximativement perpendiculairement au sens de déplacement, dans lequel la surface d'installation d'étiquette (11) d'au moins un segment de colle (9) est déplacée devant la buse d'application de colle (14, 14a).

7. Groupe d'étiquetage selon l'une quelconque des revendications précédentes, **caractérisé en ce que** la forme de la surface de buse (14a.1) contiguë à la trajectoire de la surface d'installation d'étiquette (11) d'au moins un segment de colle (9) est courbée de manière adaptée à cette trajectoire, de préférence courbée de manière concave.

8. Groupe d'étiquetage selon l'une quelconque des revendications précédentes, **caractérisé en ce que** l'au moins une buse d'application de colle (14, 14a, 14b) est raccordée par une liaison présentant une pompe à colle (16) à un récipient d'alimentation ou collecteur (15) pour la colle.

9. Groupe d'étiquetage selon la revendication 8, **caractérisé en ce que** l'au moins une buse d'application de colle (14, 14a, 14b) présente un trop-plein qui est relié par une conduite de retour (17) au récipient collecteur ou d'alimentation (15).

10. Groupe d'étiquetage selon l'une quelconque des revendications précédentes, **caractérisé par** des moyens permettant de commander la distribution de colle à l'au moins une buse d'application de colle (14, 14a) du poste de colle (12).

11. Groupe d'étiquetage selon la revendication 10, **caractérisé en ce que** la distribution de colle peut être commandée de manière à être réalisée respectivement uniquement lors du déplacement devant la surface d'installation d'étiquette (11) d'au moins un segment de colle.

12. Groupe d'étiquetage selon l'une quelconque des revendications précédentes, **caractérisé par** des moyens pour la commande de la distribution de colle de manière à ce qu'un film de colle pouvant être transmis à la surface d'installation d'étiquette (11) soit appliqué sur la surface de buse (14a.1).

13. Groupe d'étiquetage selon l'une quelconque des revendications précédentes, **caractérisé en ce que** l'au moins une buse (18) et/ou la distribution de colle à partir de cette au moins une ouverture de buse (18) peut être commandée ou régulée séparément en ce qui concerne des quantités de distribution et/ou la durée de distribution et/ou les moments de distribution et/ou l'intensité de distribution.

14. Groupe d'étiquetage selon l'une quelconque des revendications précédentes, **caractérisé en ce que** la colle de l'au moins une ouverture de buse (18) est distribuée sous la forme de points d'injection.

15. Groupe d'étiquetage selon l'une quelconque des revendications précédentes, **caractérisé en ce qu'**au moins deux segments de colle (9) sont prévus sur le support de segment de colle (8).
